# FASCICULE DE BREVET EUROPEEN

(11) **EP 3 251 730 B1**
(45) Date de publication et mention de la délivrance du brevet: **17.02.2021**
(21) Numéro de dépôt: 17165778.6
(22) Date de dépôt: 10.04.2017
(51) Int. Cl.: A63C 5/12

(54) **SKI A NOYAU ALLEGE**
SKI MIT GEWICHTSREDUZIERTEM KERN
SKI WITH LIGHTWEIGHT CORE

(30) Priorité: 27.05.2016 FR 1654782
(43) Date de publication de la demande: 06.12.2017
(73) Titulaire: Skis Rossignol, 38430 Saint Jean de Moirans (FR)
(72) Inventeur: CASAS BARDOLET, Enric, 08272 SANT FRUITÓS DE BAGES (ES); BADIA SANTAULARIA, David, 08251 SANTPEDOR (ES)
(74) Mandataire: Cabinet Laurent & Charras

(56) Documents cités:
- WO-A1-00/03769
- WO-A1-85/03642
- WO-A1-2004/060503
- DE-A1- 3 406 056
- DE-A1- 3 606 569
- FR-A1- 2 536 335

## Description

### Domaine technique

L'invention se rapporte au domaine des sports de glisse sur neige, et plus spécifiquement à celui du ski de fond, ou du ski de randonnée. Elle vise plus particulièrement une nouvelle structure interne de ski de fond dont le noyau est constitué de telle sorte qu'il présente des performances combinées intéressantes en termes de poids, de résistance mécanique, et de facilité et de coût de fabrication.

### Arrière-plan de l'invention

De façon classique, un ski de fond possède une structure interne qui combine des couches de renfort supérieure et inférieure, qui sont séparées par un noyau espaceur. Ce noyau a pour fonction de maintenir la distance entre les couches de renfort, pour conférer une certaine raideur en flexion longitudinale du ski. Le noyau a également pour fonction d'éviter l'écrasement du ski et doit donc pour ce faire présenter une certaine résistance à l'écrasement pour des efforts exercés verticalement.

Différentes structures et matériaux ont d'ores et déjà été proposés pour assurer ces fonctions mécaniques, tout en limitant l'impact du poids du noyau dans le poids global du ski. Ainsi, une solution perfectionnée consiste à utiliser un matériau dit « à nid d'abeille » comportant des alvéoles dont l'axe principal est orienté verticalement, et qui sont généralement remplies d'une mousse la plus légère possible. Par sa structure alvéolaire, ce matériau assure une résistance à l'écrasement, et le cas échéant, la mousse de remplissage est choisie d'une densité minimale, pour éviter d'augmenter trop fortement le poids du ski.

Ce matériau présente l'avantage d'être assez facilement usinable à la forme du noyau, qui présente des faces latérales qui ne sont pas strictement planes du fait de la ligne de côte du ski, qui peut être plus ou moins creusée, et qui présente par ailleurs une épaisseur assez fortement variable sur la longueur du ski.

Le matériau à nid d'abeille est donc choisi pour assurer les propriétés de résistance au niveau où les contraintes mécaniques sont les plus élevées. Dans la mesure où ce matériau est difficilement manipulable à faible épaisseur, le ski est généralement conçu de telle sorte que la portion de noyau constituée de ce matériau ne s'étend que sur une fraction seulement de la longueur du ski. En complément, les portions extrêmales du noyau, plus fines, sont ainsi constituées en un autre matériau, généralement en bois, qui présente de moindres performances en termes de poids, mais qui est également moins coûteux.

La construction de ce noyau combinant différentes pièces de nature différente est une opération minutieuse, qui requiert l'assemblage de pièces distinctes.

Parmi les structures employant ce type de matériau, on connaît celle décrite dans le document FR 2 248 860, qui comporte un noyau de ski combinant des éléments à base de structure alvéolaire de type carton ondulé, noyés dans une mousse polymérique injectée lors du moulage. Un autre exemple avec une divulgation similaire est montré dans le document DE 34 06 056 A1.

### Exposé de l'invention

Un des objectifs de l'invention est d'obtenir un ski aussi léger que possible, à partir d'un procédé de fabrication simple, tout en diminuant le coût des matériaux utilisés. Un autre objectif de l'invention est de conserver les propriétés mécaniques de résistance à l'écrasement notamment. Un objectif supplémentaire est également de permettre la fabrication aisée de skis dont les dimensions peuvent être très variables, et qui peuvent en particulier présenter différents types de longueur, mais également posséder des lignes de côte plus ou moins creusées.

Pour ce faire, l'invention concerne donc un ski, qui comporte un noyau incluant des poutres longitudinales réalisées à base de carton ondulé, et des chants latéraux bordant le noyau. Les poutres sont conçues telles que les ondulations du carton sont parallèles, et présentent des crêtes orientées perpendiculairement à la face inférieure du noyau. De cette manière, les efforts exercés verticalement sont supportés par les génératrices de la feuille ondulée du carton, avec une bonne résistance à l'écrasement.

Conformément à l'invention, ce ski se caractérise en ce qu'il inclut au moins un élément longitudinal raidisseur s'étendant sur toute la hauteur du noyau, et séparant deux poutres longitudinales à base de carton ondulé. La largeur de cet élément longitudinal raidisseur, mesurée transversalement au point milieu de chaussure est inférieure à celle des poutres longitudinale à base de carton ondulé.

Autrement dit, l'invention consiste à utiliser, pour fabriquer le noyau, un matériau léger et peu couteux qu'est le carton ondulé, et à combiner ces portions avec des éléments plus rigides, de préférence pleins, s'étendant sur toute la hauteur du noyau, avantageusement aux endroits où les contraintes maximales sont les plus fortes, et où le matériau présente une plus forte résistance à l'écrasement. En d'autres termes, l'invention permet de combiner la légèreté et le faible coût du carton ondulé avec des portions spécifiques plus rigides, mais en segmentant le noyau en largeur de telle sorte que la résistance mécanique globale est satisfaisante.

Un compromis est donc trouvé entre la largeur de ces éléments plus rigide, qui doit être suffisamment étroite pour éviter d'augmenter trop fortement le poids du ski, tout en étant suffisante pour assurer une bonne tenue mécanique. On a obtenu de bon résultats lorsque le rapport entre la hauteur de l'élément raidisseur et sa largeur mesurée transversalement au point milieu de chaussure est supérieur à 8.

Selon la présente invention, les éléments latéraux qui forment les chants du noyau présentent une largeur variable sur la longueur du ski. En d'autres termes, ces éléments présentent une structure compacte qui leur permet d'être usinés pour s'adapter à la largeur variable du noyau, et donc du ski.

En revanche, avantageusement, les poutres longitudinales à base de carton ondulé, et les éléments longitudinaux raidisseurs insérés entre ces poutres sont de largeur constante sur toute la longueur du ski. Ainsi, le noyau peut être réalisé par l'empilement de couches d'épaisseur constante, et produit dans des pièces de grand volume permettant ensuite l'usinage individuel des noyaux.

Avantageusement en pratique, le ski peut comporter une couche supérieure de protection qui recouvre le ou les renforts supérieurs du ski et qui se prolonge latéralement pour recouvrir les chants latéraux jusqu'à la semelle, de manière à former une boîte étanche protégeant la structure du noyau et en particulier le carton ondulé, de toute humidité extérieure.

Avantageusement en pratique, les poutres longitudinales à base de carton ondulé s'étendent sur une longueur supérieure à 80 % de la longueur portante du ski, étant entendu que la longueur portante est définie comme la distance entre les lignes de contact avant et arrière lorsque le ski n'est pas chargé, ou autrement dit la longueur totale du ski, à laquelle on retranche la longueur des relevés spatule et talon mesurées lorsque le ski présente son cambre intrinsèque. Autrement dit, le noyau caractéristique, qui présente un coût réduit peut ainsi être implanté sur la quasi-totalité du ski, sans nécessiter ou en limitant, comme dans l'Art antérieur, l'emploi de pièces de moindre coût disposées dans les extrémités avant et arrière du noyau.

En pratique, dans une forme privilégiée, au niveau du point milieu de chaussure, le rapport entre la largeur cumulée des poutres longitudinales à base de carton ondulé et la largeur du noyau est supérieur à 80 %. En d'autres termes, le noyau est principalement fait à partir de poutres de carton ondulé, et présente donc un poids et un coût réduit.

Dans une forme particulière de fabrication, le noyau peut être constitué par l'assemblage de trois poutres à base de carton ondulé séparées par deux éléments raidisseurs entre lesquels se retrouvent donc la poutre centrale en carton ondulé.

En pratique, les poutres en carton ondulé peuvent être réalisées par l'assemblage de plusieurs plis de carton ondulé, et typiquement à base de deux plis associés pour la ou les poutres situées au niveau central du noyau, et quatre plis pour les poutres disposées en partie latérale du noyau.

L'invention concerne également un procédé de fabrication d'un noyau de ski incluant des poutres longitudinales réalisées à base de carton ondulé. Ce procédé se **caractérisé** en ce qu'il inclut une étape de réalisation d'un empilement d'ensembles comportant au moins une couches de carton ondulé, alternées avec une ou plusieurs couches d'un matériau homogène, typiquement à base de bois, présentant une épaisseur inférieure à celle desdits ensembles comportant au moins une couches de carton ondulé, puis une étape de découpe dudit empilement à la forme du futur noyau.

Avantageusement en pratique, on peut prévoir que l'empilement est réalisé en incluant des couches externes d'un matériau homogène, destinées à former les chants latéraux bordant le noyau du ski, et qui peuvent être usinés à la forme extérieure du ski.

### Description sommaire des figures

La manière de réaliser l'invention, ainsi que les avantages qui en découlent ressortiront bien de la description du mode de réalisation qui suit, à l'appui des figures annexées dans lesquelles :
La figure 1 est une vue de côté d'un ski de fond conforme à l'invention.
La figure 2 est une vue de dessus du ski de la figure 1.
Les figures 3 et 4 sont des vues partielles en perspective sommaire du ski de la figure 1, dont les plans de coupe transversale correspondent respectivement aux plans de coupe III-III' et IV-IV'.
La figure 5 est une vue illustrant l'assemblage des différentes couches composant du noyau, en vue de la réalisation d'un ou plusieurs noyaux de ski tel que celui de la figure 1,
La figure 6 est une vue en perspective sommaire de l'assemblage de la figure 5, montré assemblé.
La figure 7 est une vue partielle en perspective d'une bande découpée destinée à former le noyau muni des chants latéraux.

Bien entendu, les dimensions telles qu'elles apparaissent aux figures peuvent différer de la réalité, et ont été représentées pour faciliter la compréhension de l'invention sans vouloir la limiter. En particulier, les épaisseurs des différentes couches peuvent avoir été exagérées par rapport aux épaisseurs de couches employées en réalité.

### Manière de réaliser l'invention

Comme illustré à la figure 1, le ski **1** présente une zone patin **2** ou zone centrale sur laquelle sera installée la fixation permettant l'accrochage de la chaussure du skieur. Ce ski est montré avec un cambre, qui sera annulé par le poids du skieur. Cette zone centrale **2** se prolonge à l'avant par une portion relevée formant la spatule **3**, et à l'arrière par une portion d'extrémité formant le talon **4.**

De manière générale, les skis de fond sont connus pour posséder une épaisseur assez nettement variable sur leur longueur, et qui présente un maximum au niveau de la zone d'appui du pied, correspondant sensiblement au milieu de la chaussure.

Typiquement, cette épaisseur peut adopter des valeurs minimales, de l'ordre de 1 à 4 millimètres au niveau des extrémités spatule et talon, et une valeur maximale de l'ordre de 25 à 30 millimètres au niveau du point milieu de chaussure.

Le même ski **1** illustré à la figure 2 laisse apparaître par transparence le noyau **10** de la planche qui s'étend sur l'essentiel de la longueur du ski, à l'exception des quelques centimètres correspondant au relevé du talon, et d'une ou plusieurs dizaines de centimètres correspondant au relevé de spatule. Ce noyau **10** s'étend sur la longueur portante du ski et se compose essentiellement de la structure caractéristique, combinant des couches de carton ondulé et des éléments raidisseurs, ainsi que des éléments additionnels **11, 12** situés aux extrémités avant et arrière de cette structure caractéristique. Ces éléments additionnels **11, 12** sont typiquement à base de bois ou de mousse polymérique, ou plus généralement d'une matière plus compacte, pour permettre leur usinage à la faible épaisseur correspondant à celle du ski dans les zones extrêmes. Au-delà du noyau **10**, et plus précisément des éléments additionnels **11, 12**, la planche ne comporte dans son épaisseur que la semelle, une couche de renfort généralement textile, par exemple à base de fibres de verre ou de carbone, et la couche supérieure de protection.

En pratique, la structure caractéristique **10** à base de carton ondulé s'étend sur une longueur de l'ordre de 75 % voire de préférence 85% de la longueur totale du ski, ceci pour obtenir un ski suffisamment léger.

Comme illustré à la figure 3, le ski **1** comporte principalement une semelle **5** sur laquelle repose un renfort **6**, lui-même recouvert par le noyau **10** bordé de chants latéraux **20, 21**, et dont la face supérieure reçoit une couche de renfort **7.** Cette couche de renfort **7** est recouverte par la couche supérieure de protection **8,** qui s'étend latéralement sur les flancs **9** en couvrant les faces latérales des chants **20,21** jusqu'à proximité de la semelle **5,** de manière à assurer l'étanchéité vis-à-vis de l'extérieur, et éviter toute pénétration d'humidité.

Plus précisément, le noyau **10** est composé par l'assemblage de trois poutres longitudinales **13, 14, 15**, réalisées à partir de carton ondulé. Plus précisément, les deux poutres **13, 14** situées sur les faces latérales du noyau **10** sont composées par l'assemblage de deux couches de carton ondulé présentant chacune deux plis, d'épaisseur globale de 6 millimètres, tandis que la poutre centrale **13** est constituée d'une couche unique de carton ondulé également double plis. Le carton ondulé est disposé de manière à exercer la plus grande résistance dans le sens vertical, et présente donc les crêtes de ses ondulations orientées verticalement. Bien entendu, en fonction des dimensions des poutres, ainsi que de celles des couches élémentaires de carton ondulé, ces nombres peuvent être adaptés en conséquence. La poutre centrale **15** est séparée des poutres latérales **13, 14** par l'intermédiaire de deux éléments raidisseurs **16, 17**, de faible largeur, formés d'un matériau continu, choisi pour sa tenue à l'écrasement et sa masse allégée. La largeur, mesurée dans le sens transversal de ces éléments raidisseurs, est calculée pour assurer une résistance globale du noyau à des efforts d'écrasement observés dans le cadre de la pratique habituelle du ski. Dans l'exemple de réalisation la largeur de ces éléments raidisseurs est d'environ 2 millimètres, tandis que la largeur des poutres en carton ondulé est soit de 6, soit de 12 millimètres, pour un noyau de largeur globale de 32 mm. Ainsi, la largeur des éléments raidisseurs est nettement inférieure à celle des poutres en carton ondulé, pour optimiser le poids global du ski.

Comme on l'observe à la figure 3, la largeur globale du noyau **10** est principalement occupée par les poutres en carton ondulé **13, 14, 15**, qui représentent de l'ordre de 90 % de la largeur globale du noyau **10.**

Comme illustré la figure 3, le noyau **10** est bordé latéralement par des éléments formant les chants **20, 21**, réalisé en un matériau compact, et typiquement à base de bois léger, et en particulier de peuplier. Ces éléments **20, 21** formant les chants présentent une forme sensiblement trapézoïdale, avec leur face interne sensiblement verticale, et une face externe légèrement inclinée pour donner au ski une section globale trapézoïdale, avec une base supérieure légèrement plus étroite que la semelle.

En comparaison avec la figure 4, qui correspond à une coupe réalisée plus avant sur le ski, le noyau **10** est moins épais, mais il est bordé par deux éléments de chants **20,21,** qui présentent une largeur légèrement supérieure, correspondant à l'élargissement de la ligne de côtes, ou l'adoption d'une inclinaison variable des faces latérales du ski sur la longueur de ce dernier. Ainsi, le ski présentant une ligne de côtes variable, les éléments formant les chants **20,21** présentent une largeur variable sur toute la longueur du ski, pour s'adapter à cette ligne de cotes.

L'ensemble formé du noyau **10** et des chants latéraux **20,21** d'une telle planche peut être réalisé comme illustré à la figure **5** par la fabrication d'une plaque **30** constituée d'un assemblage par empilement les uns sur les autres de ces différents constituants. On observe ainsi que le noyau **10** est composé de l'empilement de différentes couches de carton **25**, de l'ordre de 6 millimètres d'épaisseur, et d'une densité de l'ordre de 0,15, à l'état sec, les crêtes de ses ondulations étant alors orientées horizontalement, avec des couches **26** de bois plus fines, de l'ordre de 1,5 à 2 millimètres d'épaisseur, d'une densité de l'ordre de 0,4. Au-dessus et en dessous des couches en carton les plus externes **25** sont positionnées des couches de bois supplémentaires **27** plus épaisses destinées à former les chants latéraux **20,21.** Ces différentes couches sont collées entre elles puis pressées, afin de donner l'ensemble **29** illustré à la figure **6** qui présente une densité globale de 0,22. Cette plaque **30** est ensuite découpée en bandes **31** de largeur correspondante à l'épaisseur maximale du noyau du ski pour former plusieurs noyaux de skis, selon les pointillés de la figure 6. Chaque bande est ensuite pivotée de 90 degrés pour positionner les couches de bois dans le sens vertical comme illustré sur la figure 7. La bande **31** est alors usinée à la géométrie souhaitée, c'est-à-dire à la courbe d'épaisseur du noyau en ce qui concerne la surface supérieure de la bande comme illustré par la ligne pointillée **40** à la figure 7, et aux courbes de la ligne de côtes du ski en ce qui concerne les deux côtés latéraux de la bande, comme illustré par les lignes pointillées **41,42** de la figure 7, pour former le noyau **10** équipé des chants latéraux **30**, **31.** On notera que les couches **25** de carton ondulé sont toutes empilées en étant orientées de telle sorte que les ondulations du carton sont parallèles, et présentent des crêtes **28** orientées perpendiculairement à la face inférieure du noyau, de manière à donner la résistance mécanique à l'écrasement le plus fort. Ainsi, le noyau est obtenu par un procédé combinant un empilement de couches élémentaires alternées, qui sont collées ensemble, puis découpées à la forme définitive du noyau.

Dans la description qui précède, l'invention est décrite plus particulièrement dans son application au ski de fond, mais elle peut bien entendu être appliquée à d'autres types de planche de glisse sur neige, avec les adaptations qui s'imposent en termes de nombre de couches et de leurs épaisseurs relatives. A titre d'exemple, pour un ski de randonnée, le noyau peut comporter des poutres en carton ondulé qui sont formées de plus de deux plis, et qui sont alternées entre trois éléments raidisseurs longitudinaux voire plus.

Il ressort de ce qui précède que l'invention permet la réalisation de skis de fond de faible poids, comparable à celui des skis obtenus avec des structures de type nid d'abeilles, mais avec un prix de revient global inférieur. En effet, non seulement le coût volumique du carton ondulé est inférieur aux structures de type nid d'abeilles, mais en plus, ce type de structure est plus facilement usinable à des faibles épaisseurs, ce qui permet de réaliser une plus grande fraction du noyau à partir de cette structure.

## Revendications

1. Ski (1), comportant :
• un noyau (10) incluant des poutres longitudinales (13, 14, 15) réalisées à base de carton ondulé, dans lesquelles les ondulations du carton sont parallèles, et présentent des crêtes orientées perpendiculairement à la face inférieure du noyau ;
• des chants latéraux (20, 21) bordant le noyau (10),
• au moins un élément longitudinal raidisseur (16, 17) s'étendant sur toute la hauteur du noyau (10), séparant deux poutres longitudinales (13, 14, 15) à base de carton ondulé,
**caractérisé en ce que** la largeur 1 de l'élément longitudinal raidisseur (16,17) mesurée transversalement au point milieu de chaussure est inférieure à celle des poutres longitudinale à base de carton ondulé, et **en ce que** les éléments latéraux (20, 21) formant les chants présentent une largeur variable sur la longueur du ski.

2. Ski selon la revendication 1, **caractérisé en ce que** le rapport entre la hauteur (h) de l'élément raidisseur (16, 17) et sa largeur (1) mesurée transversalement au point milieu de chaussure est supérieur à 8.

3. Ski sur la revendication 1, **caractérisé en ce que** les poutres longitudinales (13, 14, 15) à base de carton ondulé et les éléments longitudinaux raidisseurs sont de largeur constante sur la longueur du ski.

4. Ski selon la revendication 1, **caractérisé en ce qu'**il comporte une couche supérieure de protection (8) qui recouvre les couches de renfort supérieur du ski et se prolonge latéralement pour recouvrir les chants latéraux (20,21).

5. Ski selon la revendication 1, **caractérisé** ce que les poutres longitudinales (13, 14, 15) à base de carton ondulé s'étendent sur une longueur supérieure à 80 % de la longueur portante du ski.

6. Ski selon revendication 1, **caractérisé en ce qu'**au niveau du point milieu de chaussure, le rapport entre la largeur cumulée des poutres longitudinales (13, 14, 15) à base de carton ondulé et la largeur du noyau est supérieure à 80 %.

7. Ski selon la revendication 1, **caractérisé :**
• **en ce que** le noyau peut être constitué par l'assemblage de trois poutres à base de carton ondulé séparées par deux éléments raidisseurs entre lesquels se retrouvent donc la poutre centrale en carton ondulé ;
• et **en ce que** les poutres en carton ondulé peuvent être réalisées par l'assemblage de plusieurs plis de carton ondulé, et typiquement à base de deux plis associés pour la ou les poutres situées au niveau central du noyau, et quatre plis pour les poutres disposées en partie latérale du noyau.

8. Ski selon la revendication 1, **caractérisé en ce que** tout ou partie des poutres en carton ondulé sont formées de l'assemblage de deux ou quatre plis de carton ondulé.

## Patentansprüche

1. Ski (1), bestehend aus:
- einem Kern (10) mit aus Wellpappe hergestellten Längsträgern (13, 14, 15), bei denen die Wellen der Pappe parallel verlaufen und ihre Scheitel senkrecht zur Unterseite des Kerns ausgerichtet sind;
- Seitenkanten (20, 21), die den Kern (10) begrenzen,
- mindestens einem Längsversteifungselement (16, 17), das sich über die gesamte Höhe des Kerns (10) erstreckt und zwei Längsträger (13, 14, 15) aus Wellpappe trennt,
***dadurch gekennzeichnet, dass*** die Breite 1 des Längsversteifungselementes (16,17), gemessen in Querrichtung im Mittelpunkt des Schuhs kleiner ist, als die der Längsträger aus Wellpappe und ***dadurch, dass*** die Seitenelemente (20, 21), die die Kanten bilden, über die Skilänge eine variable Breite aufweisen.

2. Ski nach Anspruch 1, ***dadurch gekennzeichnet, dass*** das Verhältnis zwischen der Höhe (h) des Versteifungselementes (16, 17) und seiner Breite (1), gemessen in Querrichtung im Mittelpunkt des Schuhs, größer als 8 ist.

3. Ski nach Anspruch 1, ***dadurch gekennzeichnet, dass*** die Längsträger (13, 14, 15) aus Wellpappe und die Längsversteifungselemente über die Skilänge hinweg eine konstante Breite haben.

4. Ski nach Anspruch 1, ***dadurch gekennzeichnet, dass*** er eine obere Schutzschicht (8) enthält, die die oberen Verstärkungsschichten des Skis bedeckt und sich seitlich verlängert und so die Seitenkanten (20,21) bedeckt.

5. Ski nach Anspruch 1, ***dadurch gekennzeichnet, dass*** die Längsträger (13, 14, 15) aus Wellpappe sich über eine Länge von mehr als 80 % der tragenden Länge des Skis erstrecken.

6. Ski nach Anspruch 1, ***dadurch gekennzeichnet, dass*** in Höhe des Schuhmittelpunktes das Verhältnis zwischen der zusammengenommenen Breite der Längsträger (13, 14, 15) aus Wellpappe und der Breite des Kerns größer ist als 80 %.

7. Ski nach Anspruch 1, ***dadurch gekennzeichnet, dass***
- der Kern aus drei zusammengebauten Trägern aus Wellpappe, getrennt von zwei Versteifungselementen, bestehen kann, zwischen denen sich also der Zentralträger aus Wellpappe befindet,
- und ***dadurch, dass*** die Träger aus Wellpappe durch die Verbindung mehrerer Wellpappelagen ausgeführt werden können und typischerweise auf Basis von zwei verbundenen Lagen für den oder die Träger in zentraler Höhe des Kerns und vier Lagen für die Träger, die im Seitenbereich des Kerns angeordnet sind.

8. Ski nach Anspruch 1, ***dadurch gekennzeichnet, dass*** der ganze oder ein Teil der Wellpappeträger aus der Verbindung von zwei oder vier Lagen Wellpappe bestehen.

## Claims

1. A ski (1), comprising:
• a core (10) including longitudinal beams (13, 14, 15) produced on the basis of corrugated board, in which the corrugations of the board are parallel and have crests orientated perpendicularly to the lower face of the core;
• lateral sidewalls (20, 21) bordering the core (10),
• at least one longitudinal stiffener (16, 17) extending over the entire height of the core (10), and separating two longitudinal beams (13, 14, 15) based on corrugated board,
**characterized in that** the width (1) of the longitudinal stiffener (16, 17), measured transversely to the central point of the boot, is less than that of the longitudinal beams based on corrugated board, and **in that** the lateral elements (20, 21) forming the sidewalls have a width which varies over the length of the ski.

2. The ski as claimed in claim 1, **characterized in that** the ratio between the height (h) of the stiffening element (16, 17) and its width (1) measured transversely to the central point of the boot is more than 8.

3. The ski as claimed in claim 1, **characterized in that** the longitudinal beams (13, 14, 15) based on corrugated board and the longitudinal stiffening elements have a constant length over the length of the ski.

4. The ski as claimed in claim 1, **characterized in that** it comprises an upper protective layer (8) which covers the upper reinforcing layers of the ski and extends laterally in order to cover the lateral sidewalls (20,21).

5. The ski as claimed in claim 1, **characterized in that** the longitudinal beams (13, 14, 15) based on corrugated board extend over a length of more than 80% of the bearing length of the ski.

6. The ski as claimed in claim 1, **characterized in that** at the level of the central point of the boot, the ratio between the cumulative width of the longitudinal beams (13, 14, 15) based on corrugated board and the width of the core is more than 80%.

7. The ski as claimed in claim 1, **characterized in that:**
• the core may be constituted by the assembly of three beams based on corrugated board separated by two stiffening elements between which the central corrugated board beam is therefore located;
• and **in that** the beams of corrugated board may be produced by the assembly of a plurality of plies of corrugated board, and typically based on two associated plies for the beam or beams located in the central level of the core, and four plies for the beams disposed in the lateral portion of the core.

8. The ski as claimed in claim 1, **characterized in that** all or a portion of the beams formed from corrugated board are formed by the assembly of two or four plies of corrugated board.
